# EUROPÄISCHE PATENTSCHRIFT

(11) **EP 2 956 605 B1**
(45) Veröffentlichungstag und Bekanntmachung des Hinweises auf die Patenterteilung: **02.09.2020**
(21) Anmeldenummer: 13785338.8
(22) Anmeldetag: 18.07.2013
(51) Int. Cl.: E05B 63/20, E05C 9/02, E05C 9/18, E05B 15/10

(54) **SELBSTVERRIEGELNDE SCHLIESSVORRICHTUNG MIT EINEM MEHRFACHVERRIEGELUNGSANTRIEB**
SELF-LOCKING CLOSING DEVICE HAVING A MULTIPLE LOCKING DRIVE
DISPOSITIF DE FERMETURE À VERROUILLAGE AUTOMATIQUE MUNI D'UN MÉCANISME DE VERROUILLAGE MULTIPOINT

(30) Priorität: 01.08.2012 DE 202012007383 U
(43) Veröffentlichungstag der Anmeldung: 23.12.2015
(73) Patentinhaber: Eldomat Innovative Sicherheit GmbH, 13467 Berlin (DE)
(72) Erfinder: BARTHOLDI, Eberhard, 13503 Berlin (DE)
(74) Vertreter: Kayser, Christoph
(86) Internationale Anmeldenummer: PCT/DE2013/000386
(87) Internationale Veröffentlichungsnummer: WO 2014/019562

(56) Entgegenhaltungen:
- EP-A1- 0 668 425
- EP-A1- 1 203 860
- WO-A1-01/69022
- US-A- 5 688 000
- US-A1- 2009 193 860

## Beschreibung

Die vorliegende Erfindung betrifft eine selbstverriegelnde Schließvorrichtung mit einem Auslöseelement und einem Haupt-Riegelelement (5), das sich bei schließblechseitiger Aktivierung des Auslöseelements automatisch von einer Öffnungsstellung in eine Schließstellung bewegt, wobei an dem Haupt-Riegelelement ein Ansatzstück als Antriebselement für einen Mehrfachverriegelungsantrieb angebracht ist, das wenigstens ein Zusatz-Riegelelement in vertikalem Abstand zu dem Haupt-Riegelelement antreibt.

Aus EP 1 203 860 A1 ist eine Schließvorrichtung mit einer Mehrfachverriegelung bekannt. Diese weist kein Zylinderschloss auf, mit dem das Haupt-Riegelelement von der Öffnungsstellung in die Schließstellung gebracht werden kann.

Eine solche selbstverriegelnde Schließvorrichtung ist aus EP 0 668 425 A1 mit einer Mehrfachverriegelung bekannt. In dieser ist eine Druckfeder beschrieben, die vorgespannt ist, wenn sich ein Riegel in der Öffnungsstellung befindet, und bei Auslösung eines Schließvorgangs senkrecht zu einer Schließrichtung wirkt.

Aus WO 01/69022 ist ein Haupt-Riegelelement bekannt, das eine Führungseinrichtung und eine Hauptebene aufweist.

Die Aufgabe der vorliegenden Erfindung ist daher, eine selbstverriegelnde Schließvorrichtung der eingangs genannten Art derart weiterzubilden, dass mit diesem in einem einzigen automatischen oder mechanischen Schließvorgang Mehrfachverriegelungen durchgeführt werden können.

Die Aufgabe wird erfindungsgemäß dadurch gelöst, ein Zylinderschloss (9), das manuell ausgelöst werden kann, um das Haupt-Riegelelement (5) aus der Schließstellung in die Öffnungsstellung und umgekehrt von der Öffnungsstellung in die Schließstellung zu bewegen. Der vorliegenden Erfindung liegt die Idee zugrunde, die in montiertem Zustand einer rein mechanischen Schließvorrichtung in etwa horizontale Bewegung eines Haupt-Riegelelements in eine vertikale Bewegung umzulenken, um damit wenigsten ein weiteres Zusatz-Riegelelement zu steuern, wenn die Verriegelung des Haupt-Riegelelements automatisch ausgelöst wird.

Ein weiterer Vorteil ist, dass der Mehrfachverriegelungsantrieb ein an dem Haupt-Riegelelement angebrachtes Ansatzstück und eine bewegliche Verriegelungsstange mit einer Führungseinrichtung umfasst, wobei das Ansatzstück in die Führungseinrichtung eingreift und bei einer Bewegung des Haupt-Riegelelements in einer ersten Richtung die Verriegelungsstange in eine von der ersten Richtung unterschiedliche zweite Richtung bewegt.

Durch die Umlenkung der Bewegung aus einer ersten Richtung in eine zur ersten Richtung unterschiedlichen Richtung können entfernt vom Haupt-Riegelelement liegende Zusatz-Riegelelemente angesteuert und bewegt werden.

Ein weiterer Vorteil der vorliegenden Erfindung ist, dass die Verriegelungsstange eine Längsachse aufweist und die Führungseinrichtung in einer Hauptebene schräg zur Längsachse ausgerichtet ist.

Durch die schräge Anordnung einer Führungseinrichtung ist es möglich, dass mit dem Haupt-Riegelelement verbundene Ansatzstück nicht nur zu einer horizontalen Bewegung sondern zugleich auch zu einer vertikalen Bewegung zu veranlassen, wenn das Haupt-Riegelelement im Betriebszustand zwischen einer Schließstellung und einer Öffnungsstellung bewegt wird.

Ein weiterer Vorteil der vorliegenden Erfindung ist, dass die Führungseinrichtung eine Steigung aufweist, wobei das Ansatzstück die Steigung auf dem Weg des Haupt-Riegelelements aus der Schließstellung in die Öffnungsstellung überwindet.

Diese Ausführungsform entspricht der in der folgenden Beschreibung beschriebenen Ausführungsform und lässt sich konstruktiv günstig verwirklichen.

Alternativ kann es auch von Vorteil sein, dass die Führungseinrichtung ein Gefälle aufweist und das Ansatzstück das Gefälle auf dem Weg des Haupt-Riegelelements aus der Schließstellung in die Öffnungsstellung überwindet. Auch diese Ausführungsform könnte unter bestimmten Umständen konstruktiv günstig sein, so dass dem Fachmann die Wahl zwischen den Ausführungsformen je nach Anwendung freisteht.

Ein weiterer Vorteil der vorliegenden Erfindung ist, dass das Ansatzstück an einer Unterkante des Haupt-Riegelelements angeordnet ist. Die Lage des Ansatzstückes sowie die Schräge bestimmen den Weg des jeweiligen Zusatz-Riegelelements zwischen der Schließstellung und der Öffnungsstellung.

Ein weiterer Vorteil der vorliegenden Erfindung ist, dass das andere Stück an einer Oberkante des Haupt-Riegelelements angeordnet ist. In diesem Fall bestimmen auch das Ansatzstück und die Schräge der Führungseinrichtung den Weg zwischen der Schließstellung und der Öffnungsstellung des jeweiligen Zusatz-Riegelelements.

Ein weiterer Vorteil der vorliegenden Erfindung ist, dass das andere Stück aus seiner Bewegung in dem Längsschlitz an beiden parallel geführt ist. Dadurch ist eine feste Führung in beiden Richtungen des Ansatzstückes zwischen einer Schließstellung und einer Öffnungsstellung gewährleistet.

Ebenso ist es von Vorteil, dass das Ansatzstück eine Rolle ist, die eine Drehachse senkrecht zur Hauptebene aufweist. Durch eine Rolle wird die Reibung in der Führungseinrichtung deutlich vermindert.

Ein weiterer Vorteil der vorliegenden Erfindung ist, dass die Verriegelungsstange über eine zweite Stellantriebslasche mit einem zweiten Zusatz-Riegelelement verbunden ist. Dadurch ist es möglich, eine Mehrfachverriegelung an der Oberseite zum Beispiel an der Tür, in der Mitte und an der Unterseite einer Tür herzustellen.

Schließlich ist es auch von Vorteil, dass eine Schließvorrichtung mit einem Mehrfachverriegelungsantrieb gemäß vorliegender Erfindung ausgestattet ist.

Eine Ausführungsform der vorliegenden Erfindung wird im Folgenden anhand der Zeichnungen näher beschrieben. Es zeigen:
Fig. 1 eine schematische Ansicht von der Seite einer Anordnung eines Mehrfachverriegelungsantriebs mit einer Schließvorrichtung, zum Beispiel in einer Tür;
Fig. 2 eine schematische Ansicht des konstruktiven Aufbaus der Schließvorrichtung aus Fig. 1;
Fig. 3 eine schematische Darstellung des Mehrfachverriegelungsantriebs gemäß vorliegende Erfindung in Vergrößerung; und
Fig. 4 eine schematische Seitenansicht des Mehrfachverriegelungsantriebs aus Fig. 2.

In Fig. 1 ist eine schematische Ansicht von der Seite einer Anordnung einer selbstverriegelnden Schließvorrichtung 1 mit einem Mehrfachverriegelungsantrieb 2 dargestellt. Die Schließvorrichtung 1 ist zum Beispiel in einer Tür angeordnet und wird an einer Seite durch eine Stulpschiene 3 begrenzt, in welcher Öffnungen 7 ausgebildet sind, wobei ein Haupt-Riegelelement 5 durch eine Öffnung 7 hindurch in eine Schließstellung (Fig. 1, Fig. 2) und zurück in eine Öffnungsstellung bewegt werden kann. In Fig. 1 ist der Weg des Haupt-Riegelelements 5 aus der Schließstellung in die Öffnungsstellung durch einen Pfeil dargestellt. Die Schließvorrichtung 1 weist ein Zylinderschloss 9 auf, über das die Schließvorrichtung manuell ausgelöst werden kann, um zum Beispiel das Haupt-Riegelelement 5 aus der Schließstellung in die Öffnungsstellung und umgekehrt aus der Öffnungsstellung in die Schließstellung zu bewegen.

Die selbstverriegelnde Schließvorrichtung 1 weist ein Auslöseelement 10 auf, das durch eine weitere Öffnung 7 in der Stulpschiene 3 hindurchgreift. Beim Zufallen einer die selbstverriegelnde Schließvorrichtung 1 tragenden Tür, stößt das Auslöseelement 10 an eine Auslöseeinrichtung (nicht dargestellt) am Schließblech (nicht dargestellt) und wird dadurch aktiviert. Durch die Aktivierung und Bewegung des Auslöseelements 10 wird das durch eine Druckfeder 12 vorgespannte Haupt-Riegelelement 5 durch seine Öffnung 7 in die Schließstellung bewegt und in dieser blockiert. Die Blockierung erfolgt durch eine Entriegelungseinrichtung 14 an einem Anschlag 16.

In vielen Situationen ist erwünscht, eine Tür, ein Fenster oder ein beliebig anderes, eine Maueröffnung verschließendes Bauteil nicht mit einem einzigen Haupt-Riegelelement 5 zu verschließen, sondern zusätzlich wenigstens ein weiteres Zusatz-Riegelelement 11.1, 11.2 zu verwenden. Die Verriegelungsmechanismen für Zusatzverriegelungselemente 11.1 und 11.2 an zum Beispiel einer oberen Seite einer Tür und/oder einer unteren Kante einer Tür sind allgemein bekannt und nicht Teil der vorliegenden Erfindung. Die jeweiligen Zusatz-Riegelelemente 11.1, 11.2 sind über eine Stellantriebslasche 13.1, 13.2 mit einer Verriegelungsstange 15 verbunden.

In Fig. 3 ist der Mehrfachverriegelungsantrieb im größeren Detail dargestellt. Die Verriegelungsstange 15 hat eine Längsachse L und eine Hauptebene H, die mit der Blattebene der Figur 1 zusammenfällt. Die Verriegelungsstange 15 hat ein erstes freies Ende 15.1, in welches die Stellantriebslasche 13.1 eingreift. Die Verriegelungsstange 15 hat auch ein zweites freies Ende 15.2, in welches in der vorliegenden Ausführungsform die zweite Stellantriebslasche 13.2 eingreift. In anderen Ausführungsformen kann auch nur an dem ersten freien Ende 15.1 oder einem zweiten freien Ende 15.2 die jeweils erste Stellantriebslasche 13.1 bzw. zweite Stellantriebslasche 13.2 eingreifen. Die jeweiligen Stellantriebslaschen können auch jeweils mit mehr als einem einzigen Zusatz-Riegelelement verbunden sein. Die Verriegelungsstange 15 ist in Fig. 1 und in Fig. 2 nach oben und nach unten bewegbar. In einem eingebauten Zustand entspricht dies einer vertikalen Bewegung.

Das Haupt-Riegelelement 5 verläuft hinter der Hauptebene H quer zum Verriegelungselement zur Verriegelungsstange 15. Im eingebauten Zustand verläuft das Haupt-Riegelelement 5 in etwa horizontal. An der dem Betrachter zugewandten Seite des Haupt-Riegelelements 5 ist ein Ansatzstück 17 ausgebildet. Der vorliegenden Ausführungsform ist das Ansatzstück 17 an einer Unterkante 5.1 des Haupt-Riegelelements ausgebildet. Vorzugsweise ist das Ansatzstück 17 in der vorliegenden Ausführungsform eine Rolle mit einer Drehachse senkrecht zur Hauptebene H. Das Ansatzstück 17 greift in eine Führungseinrichtung 19 der Riegelstange 15 ein. In der vorliegenden Ausführungsform ist die Führungseinrichtung 19 eine Ausnehmung und insbesondere ein Längsschlitz, der in der Hauptebene H schräg zur Längsachse L verläuft. Der Winkel zur Längsachse L muss für die vorliegende Erfindung nicht festgelegt werden liegt aber im Bereich um zirka 30° Grad bis 50° Grad.

Die als Längsschlitz ausgebildete Führungseinrichtung 19 hat zwei parallele Längskanten 19.1 und 19.2. Das Ansatzstück 17 und insbesondere die Rolle wird so an der Längskante 19.1 als an der Längskante 19.2 des Längsschlitzes 19 geführt. In anderen Ausführungsformen kann die Führungseinrichtung 19 auch anders ausgebildet sein. Es ist auch möglich, dass das Ansatzstück 17 keine Rolle ist und die Führungseinrichtung nur eine Längskante 19.1 oder 19.2 zur Führung aufweist.

In den Fig. 3 dargestellten Ausführungsformen bildet die Führungseinrichtung 19 für das Ansatzstück 17 auf dem Weg aus der dargestellten Schließstellung in eine Öffnungsstellung (Pfeilrichtung) eine Steigung, die das Ansatzstück 17 auf diesem Weg überwindet. Auf den Weg aus der Schließstellung in die Öffnungsstellung findet eine Relativbewegung zwischen dem Ansatzstück 17 und der Führungseinrichtung 19 statt. Die Überwindung der Steigung der Führungseinrichtung 19 erfolgt aufgrund der Horizontalbewegung des Haupt-Riegelelements 5, welche die Riegelstange 15 zwingt, in vertikaler Richtung nach unten (Pfeilrichtung) auszuweichen. Das Ausweichen wird durch die Führungseinrichtung 19 ermöglicht.

In einer alternativen Ausführungsform könnte die Führungseinrichtung auch ein Gefälle aufweisen, wenn sich das Haupt-Riegelelement 5 aus der Schließstellung in die Öffnungsstellung bewegt. Dann müsste das Ansatzstück 17 an einer Oberkante 5.2 des Haupt-Riegelelements 5 angeordnet sein. Die Bewegung der Riegelstange 15 werde dann vertikal nach oben, also in die entgegengesetzte Richtung.

In Fig. 4 ist der Mehrfachverriegelungsantrieb aus Fig. 2 in einer Seitenansicht dargestellt.

### Bezugszeichenliste

- 1: Schließvorrichtung
- 2: Mehrfachverriegelungsantrieb
- 3: Stulpschiene
- 5: Haupt-Riegelelement
- 5.1: Unterkante
- 5.2: Oberkante
- 7: Öffnung
- 9: Zylinderschloss
- 10: Auslöseelement
- 11.1: Zusatzriegelelement
- 11.2: Zusatzriegelelement
- 12: Druckfeder
- 13.1: Stellantriebslasche
- 13.2: Stellantriebslasche
- 14: Entriegelungseinrichtung
- 15: Verriegelungsstange
- 15.1: erstes freies Ende
- 15.2: zweites freies Ende
- 16: Anschlag
- 17: Antriebselement/Ansatzstück
- 17.1: Drehachse
- 19: Führungseinrichtung
- 19.1: Längskante
- 19.2: Längskante
- H: Hauptebene
- L: Längsachse

## Patentansprüche

1. Selbstverriegelnde Schließvorrichtung (1) mit einem Auslöseelement (10) und einem Haupt-Riegelelement (5), das sich bei schließblechseitiger Aktivierung des Auslöseelements (10) automatisch von einer Öffnungsstellung in eine Schließstellung bewegt, wobei an dem Haupt-Riegelelement (5) ein Ansatzstück (17) als Antriebselement für einen Mehrfachverriegelungsantrieb (2) angebracht ist, das wenigstens ein Zusatz-Riegelelement (11.1; 11.2) in vertikalem Abstand zu dem Haupt-Riegelelement (5) antreibt,
wobei ein Zylinderschloss (9) vorgesehen ist, das manuell ausgelöst werden kann, um das Haupt-Riegelelement (5) aus der Schließstellung in die Öffnungsstellung und umgekehrt von der Öffnungsstellung in die Schließstellung zu bewegen.

2. Selbstverriegelnde Schließvorrichtung (1) nach Anspruch 1,
**dadurch gekennzeichnet,**
**dass** der Mehrfachverriegelungsantrieb (2) das an dem Haupt-Riegelelement (5) als Ansatzstück angebrachte Antriebselement (17) und eine bewegliche Verriegelungsstange (15) mit einer Führungseinrichtung (19) umfasst, wobei das Ansatzstück (17) in die Führungseinrichtung (19) eingreift und bei einer Bewegung des Haupt-Riegelelements (5) in einer ersten Richtung die Verriegelungsstange (15) in eine von der ersten Richtung unterschiedliche zweite Richtung bewegt.

3. Selbstverriegelnde Schließvorrichtung nach Anspruch 2, **dadurch gekennzeichnet,**
**dass** die Verriegelungsstange (15) eine Längsachse (L) aufweist und die Führungseinrichtung (15) in einer Hauptebene (H) schräg zur Längsachse (L) ausgerichtet ist.

4. Selbstverriegelnde Schließvorrichtung nach Anspruch 2 oder 3, **dadurch gekennzeichnet,**
**dass** die Führungseinrichtung (19) eine Steigung aufweist und das Ansatzstück (17) die Steigung auf dem Weg des Haupt-Riegelelements (5) aus der Schließstellung in die Öffnungsstellung überwindet.

5. Selbstverriegelnde Schließvorrichtung nach Anspruch 2 oder 3, **dadurch gekennzeichnet,**
**dass** die Führungseinrichtung (19) ein Gefälle aufweist und das Ansatzstück (17) das Gefälle auf dem Weg des Haupt-Riegelelements (5) aus der Schließstellung in die Öffnungsstellung überwindet.

6. Selbstverriegelnde Schließvorrichtung nach einem der Ansprüche 2 bis 5,
**dadurch gekennzeichnet,**
**dass** das Ansatzstück (17) an einer Unterkante (5.1) des Haupt-Riegelelements (5) angeordnet ist.

7. Selbstverriegelnde Schließvorrichtung nach einem der Ansprüche 2 bis 5,
**dadurch gekennzeichnet,**
**dass** das Ansatzstück (17) an einer Oberkante (5.2) des Haupt-Riegelelements (5) angeordnet ist.

8. Selbstverriegelnde Schließvorrichtung nach einem der Ansprüche 2 bis 7,
**dadurch gekennzeichnet,**
**dass** die Führungseinrichtung (19) als Längsschlitz mit zwei parallelen Längskanten (19.1, 19.2) ausgebildet ist.

9. Selbstverriegelnde Schließvorrichtung nach Anspruch 8,
**dadurch gekennzeichnet,**
**dass** das Ansatzstück (17) aus seiner Bewegung in dem Längsschlitz an beiden parallelen Längskanten (19.1, 19.2) geführt ist.

10. Selbstverriegelnde Schließvorrichtung nach einem der Ansprüche 2 bis 9,
**dadurch gekennzeichnet,**
**dass** das Ansatzstück (17) eine Rolle umfasst, die eine Drehachse (17.1) senkrecht zur Hauptebene (H) aufweist.

11. Selbstverriegelnde Schließvorrichtung nach einem der Ansprüche 1 bis 10,
**dadurch gekennzeichnet,**
**dass** der Mehrfachverriegelungsantrieb (2) über eine erste Stellantriebslasche (13.1) mit dem wenigstens einen Zusatz-Riegelelement (11.1) verbunden ist.

12. Selbstverriegelnde Schließvorrichtung nach einem der Ansprüche 1 bis 11,
**dadurch gekennzeichnet,**
**dass** der Mehrfachverriegelungsantrieb (2) über eine zweite Stellantriebslasche (13.2) mit dem wenigstens einen Zusatz-Riegelelement (11.2) verbunden ist.

## Claims

1. Self-locking closure device (1) with a triggering element (10) and a main locking element (5), which automatically moves from an opening position into a locking position when the triggering element is activated on the strike plate side (10), wherein an attachment piece (17) is attached to the main locking element (5) as a drive element for a multiple locking drive (2), which drives at least one auxiliary locking element (11.1, 11.2) at a vertical spacing away from the main locking element (5), wherein a cylinder lock (9) is provided, which can be triggered manually to move the main locking element (5) out of the locking position into the opening position and vice versa, from the opening position into the locking position.

2. Self-locking closure device (1) according to Claim 1,
**characterized in that**
the multiple locking drive (2) comprises the drive element (17) attached to the main locking element (5) as an attachment piece and a moveable locking rod (15) with a guide device (19), wherein the attachment piece (17) engages into the guide device (19) and, when moving the main locking element (5) in a first direction, moves the locking rod (15) into a second direction that is different from the first direction.

3. Self-locking closure device according to Claim 2,
**characterized in that**
the locking rod (15) has a longitudinal axis (L) and the guide device (15) is orientated obliquely to the longitudinal axis (L) on a main plane (H).

4. Self-locking closure device according to Claim 2 or 3,
**characterized in that**
the guide device (19) has a gradient and the attachment piece (17) overcomes the gradient on the path of the main locking element (5) from the locking position into the opening position.

5. Self-locking closure device according to Claim 2 or 3,
**characterized in that**
the guide device (19) has a gradient and the attachment piece (17) overcomes the gradient on the path of the main locking element (5) from the locking position to the opening position.

6. Self-locking closure device according to one of the Claims 2 to 5,
**characterized in that**
the attachment piece (17) is arranged on a bottom edge (5.1) of the main locking element (5).

7. Self-locking closure device according to one of the Claims 2 to 5,
**characterized in that**
the attachment piece (17) is arranged on a top edge (5.2) of the main locking element (5).

8. Self-locking closure device according to one of the Claims 2 to 7,
**characterized in that**
the guide device (19) is designed as a longitudinal slot with two parallel longitudinal edges (19.1, 19.2).

9. Self-locking closure device according to Claim 8,
**characterized in that**
the attachment piece (17) is guided out its movement in the longitudinal slot on both parallel longitudinal edges (19.1, 19.2).

10. Self-locking closure device according to one of the Claims 2 to 9,
**characterized in that**
the attachment piece (17) comprises a roller, which has a rotational axis (17.1) perpendicular to the main plane (H) .

11. Self-locking closure device according to one of the Claims 1 to 10,
**characterized in that**
the multiple locking drive (2) is connected to the at least one auxiliary locking element (11.1) via a first actuating drive lug (13.1).

12. Self-locking closure device according to one of the Claims 1 to 11,
**characterized in that**
the multiple locking drive (2) is connected to at least one additional locking element (11.2) via a second actuating drive lug (13.2).

## Revendications

1. Dispositif de fermeture autobloquant (1) comportant un élément de déclenchement (10) et un élément verrou principal (5) qui, lors d'une activation au niveau de la plaque de fermeture de l'élément de déclenchement (10), passe automatiquement d'une position d'ouverture à une position de fermeture, étant installé au niveau de l'élément verrou principal (5) un embout (17) faisant office d'élément d'entraînement pour une commande de verrouillage multiple (2) et entraînant au moins un élément verrou supplémentaire (11.1, 11.2) à distance verticale de l'élément verrou principal (5), une serrure à cylindre (9) qui peut être déclenché manuellement pour passer l'élément verrou principal (5) de la position de fermeture à la position d'ouverture et inversement de la position d'ouverture à la position de fermeture.

2. Dispositif de fermeture autobloquant (1) selon la revendication 1,
**caractérisé en ce que**
la commande de verrouillage multiple (2) comprend l'élément d'entraînement (17) installé au niveau de l'élément verrou principal (5) comme embout et une barre de verrouillage mobile (15) dotée d'un dispositif de guidage (19), l'embout (17) s'engrenant dans le dispositif de guidage (19) et, en cas d'un mouvement de l'élément verrou principal (5), passant dans un premier sens la barre de verrouillage (15) dans un second sens différent du premier sens.

3. Dispositif de fermeture autobloquant selon la revendication 2,
**caractérisé en ce que**
la barre de verrouillage (15) présente un axe longitudinal (L) et le dispositif de guidage (15) est orienté dans un plan principal (H) obliquement par rapport à l'axe longitudinal (L)

4. Dispositif de fermeture autobloquant selon la revendication 2 ou 3,
**caractérisé en ce que**
le dispositif de guidage (19) présente une montée et que l'embout (17) surmonte la montée sur le parcours de l'élément verrou principal (5) de la position de fermeture vers la position d'ouverture.

5. Dispositif de fermeture autobloquant selon la revendication 2 ou 3,
**caractérisé en ce que**
le dispositif de guidage (19) présente une descente et que l'embout (17) surmonte la descente sur le parcours de l'élément verrou principal (5) de la position de fermeture vers la position d'ouverture.

6. Dispositif de fermeture autobloquant selon une des revendications 2 à 5,
**caractérisé en ce que**
l'embout (17) est disposé au niveau d'un bord inférieur (5.1) de l'élément verrou principal (5).

7. Dispositif de fermeture autobloquant selon une des revendications 2 à 5,
**caractérisé en ce que**
l'embout (17) est disposé au niveau d'un bord supérieur (5.2) de l'élément verrou principal (5).

8. Dispositif de fermeture autobloquant selon une des revendications 2 à 7,
**caractérisé en ce que**
le dispositif de guidage (19) se présente sous forme d'une fente longitudinale comportant deux bords longitudinaux parallèles (19.1, 19.2).

9. Dispositif de fermeture autobloquant selon la revendication 8,
**caractérisé en ce que**
l'embout (17) est guidé depuis son mouvement dans la fente longitudinale au niveau de deux bords longitudinaux parallèles (19.1, 19.2).

10. Dispositif de fermeture autobloquant selon une des revendications 2 à 9,
**caractérisé en ce que**
l'embout (17) comprend un rouleau qui présente un axe de rotation (17.1) perpendiculaire au plan principal (H) .

11. Dispositif de fermeture autobloquant selon une des revendications 1 à 10,
**caractérisé en ce que**
la commande de verrouillage multiple (2) est connectée par une première languette de commande de réglage (13.1) à l'au moins un élément verrou supplémentaire (11.1).

12. Dispositif de fermeture autobloquant selon une des revendications 1 à 11,
**caractérisé en ce que**
la commande de verrouillage multiple (2) est connectée par une seconde languette de commande de réglage (13.2) à l'au moins un élément verrou supplémentaire (11.2).
